# FASCICULE DE BREVET EUROPEEN

(11) **EP 0 966 315 B1**
(45) Date de publication et mention de la délivrance du brevet: **16.07.2003**
(21) Numéro de dépôt: 98912543.0
(22) Date de dépôt: 25.02.1998
(51) Int. Cl.: A63C 13/00

(54) **PERFECTIONNEMENT POUR RAQUETTE A NEIGE**
VERBESSERUNG AN EINEM SCHNEESCHUH
IMPROVEMENT FOR SNOWSHOE

(30) Priorité: 06.03.1997 FR 9703139; 21.05.1997 FR 9706417
(43) Date de publication de la demande: 29.12.1999
(73) Titulaire: TSL Sport Equipment S.A., 74290 Alex (FR)
(72) Inventeur: GALLAY, Philippe, F-74220 La Clusaz (FR); BURNET, Christophe, F-74370 Saint Martin de Bellevue (FR)
(74) Mandataire: Gasquet, Denis
(86) Numéro de dépôt international: FR9800366
(87) Numéro de publication internationale: WO98039072

(56) Documents cités:
- CA-A- 1 066 730
- CA-C- 1 278 320
- FR-A- 2 713 500

## Description

La présente invention concerne une raquette à neige et plus particulièrement un perfectionnement qui en améliore les performances et le confort.

Les raquettes à neige sont des engins connus depuis de très nombreuses années car utilisées depuis plusieurs siècles par les populations Scandinaves pour se déplacer sur la neige. Jusqu'à nos jours, les raquettes à neige étaient utilisées à des fins utilitaires ou militaires, pour permettre aux populations et aux troupes alpines de se déplacer sur la neige pour leurs déplacements nécessités par la vie quotidienne. Actuellement, les raquettes à neige sont plutôt utilisées par des sportifs qui font des randonnées et des promenades, voire même des compétitions. Mais les sportifs, bien que pratiquant pour leur plaisir, sont de plus en plus exigeants pour le matériel qu'ils utilisent, et il est vrai que les produits actuellement vendus ne donnent pas entière satisfaction.

Par ailleurs, la pratique de la raquette à neige devient de plus en plus sportive et le matériel est ainsi beaucoup plus sollicité et donc soumis à des contraintes de plus en plus importantes. Ainsi, les raquettes actuelles (par exemple décrit dans FR 2 713 500A) presentent des inconvénients, notamment au niveau de leur solidité, de leur robustesse et de leur fiabilité.

Ce type de raquette présente généralement une usure due aux chocs répétés entre la plaque pivotante et le tamis, lesdits chocs présentant, en outre, une gêne auditive lors de la pratique de ce sport par leur répétitivité alors que l'utilisateur des raquettes recherche le plus souvent des endrotis calmes, propices à la pratique de la raquette à neige.

Ainsi, la présente invention se propose de résoudre les inconvénients précités grâce à des moyens simples, fiables et faciles à mettre en oeuvre.

Selon la caractéristique principale de la raquette à neige selon l'invention, la raquette à neige est du type ayant la forme d'une plaque comprenant un ensemble de parois constituant le tamis, destinée à s'appuyer sur la neige et à supporter la chaussure de l'utilisateur grâce à des moyens de fixation, les moyens de fixation comportent une plaque articulée sur laquelle sont disposés des moyens de retenue avant et des moyens de retenue arrières pour la chaussure et est caractérisée en ce qu'elle comprend des moyens d'amortissement disposés entre le tamis et la plaque articulée, cesdits moyens étant solidaires du tamis ou de la plaque.

Selon une caractéristique complémentaire, les moyens d'amortissement sont constitués par au moins un élément d'amortissement en matériau élastiquement déformable.

Selon un mode d'exécution de la raquette à neige, les moyens de retenue arrières sont disposés coulissants longitudinalement sur la plaque articulée de manière réglable, ledit élément d'amortissement étant solidaire des moyens de retenue arrières de manière à coulisser sous la plaque articulée.

Selon une autre caractéristique, le tamis comporte une arête longitudinale munie d'une surface d'appui centrale horizontale sur laquelle vient en appui une plaque, des moyens de fixation ou la chaussure de l'utilisateur, l'élément d'amortissement étant disposé sur ladite surface d'appui.

Selon une variante, la raquette à neige comporte des moyens de positionnement destinés à permettre le positionnement longitudinal de l'élément d'amortissement disposé sur le tamis ou sur un élément de fixation des moyens de fixation.

Selon une autre variante d'exécution, les moyens d'amortissement sont disposés de manière amovible sur le tamis ou sur un élément de fixation des moyens de fixation.

D'autres caractéristiques et avantages de l'invention se dégageront de la description qui va suivre en regard des dessins annexés qui ne sont donnés qu'à titre d'exemples non limitatifs.

Les figures 1 et 2 sont respectivement des vues, d'une part, de dessus, et d'autre part, latérale, d'une raquette à neige selon l'invention.

Les figures 3, 4 et 5 sont des vues d'un premier mode de réalisation.

La figure 3 est une vue latérale, la plaque étant levée.

La figure 4 est une vue en coupe selon AA de la figure 1.

La figure 5 est une vue en coupe selon BB de la figure 3.

Les figures 6, 7 et 8 sont des vues d'un deuxième mode de réalisation.

La figure 6 est une vue latérale de la plaque étant levée.

La figure 7 est une vue en coupe selon AA de la figure 1.

La figure 8 est une vue en coupe selon BB de la figure 6.

La figure 9 illustre une variante du deuxième mode de réalisation dans une vue similaire à la figure 8.

Les figures 10 et 11 sont deux vues latérales d'un troisième mode de réalisation, la plaque étant levée

La figure 10 illustre les moyens de retenue pour une chaussure de petite taille.

La figure 11 illustre les moyens de retenue pour une chaussure de grande taille.

Les figures 12 et 13 illustrent un quatrième mode de réalisation.

La figure 12 représente les moyens de retenue en vue latérale lorsque la chaussure est en position levée.

La figure 13 représente en vue latérale lesdits moyens lorsque la chaussure est en appui.

La figure 14 illustre en vue latérale une variante d'exécution de l'élément d'amortissement.

La figure 15 illustre en vue latérale une autre variante d'exécution de l'élément d'amortissement.

La raquette désignée sous la référence générale (1) se présente sous la forme d'une plaque ajourée de plan de symétrie générale (P) fixée sous la chaussure et qui se compose d'un cadre principal (2) et d'un tamis (4), comprenant un ensemble de parois supportant la fixation (5) destinée à retenir la chaussure (6) de l'utilisateur.

Ledit tamis (4) avec son ensemble de parois internes forme une surface inférieure générale d'appui sur la neige permettant à l'utilisateur de ne pas trop s'enfoncer dans la neige et ce, grâce à la surface portante relativement importante.

Selon l'invention, la raquette à neige (1) possède des moyens d'amortissement destinés à être disposés entre le tamis et la chaussure de l'utilisateur ou entre le tamis et un élément de fixation (9, 10, 11) de la fixation (5). Notons que la fixation (5) destinée à retenir la chaussure (6) est, selon un premier mode de réalisation, donnée à titre d'exemple, articulée par rapport au tamis (4) de la raquette proprement dite, selon un axe transversal (XX').

Selon ce premier mode de réalisation, ladite fixation portant la référence générale (5) est constituée de façon avantageuse par un ensemble d'éléments de fixation, à savoir, une plaque articulée (9) comprenant des moyens de retenue pour la chaussure, des moyens avant (10) et des moyens arrières (11). Ainsi, l'extrémité avant (12) de la chaussure est, par exemple, retenue par un étrier avant (13), tandis que son extrémité arrière (14) l'est, grâce à un étrier arrière pivotant (15) comprenant un levier (16) de retenue. La plaque (9) est avantageusement rigide et s'étend longitudinalement, comprenant une surface d'appui supérieure (17) pour supporter la semelle de la chaussure. Bien entendu, la raquette de l'invention peut être équipée de tout autre type de dispositif de fixation de la chaussure comme, par exemple, celui décrit dans la demande française de brevet n° 94 05919 du demandeur, consistant en une enveloppe en caoutchouc destinée à enserrer l'extrémité avant de la chaussure et de moyens de rappel élastiques destinés à passer derrière le talon de celle-ci, de manière à solliciter la chaussure vers l'enveloppe élastique.

Selon le premier mode de réalisation de la raquette à neige (1), la plaque articulée (9) peut pivoter autour de l'axe transversal (XX') par rapport au tamis (4) entre une position d'appui (A) où la plaque se trouve en appui contre le tamis et une position libre (B) où la plaque forme un angle non nul avec le tamis (4). Lorsqu'elle se trouve en position d'appui (A), la plaque articulée (9) est positionnée contre la zone centrale (20) du tamis (4). La zone centrale (20) située sous la chaussure (6) du skieur et donc sous la plaque (9) dans le cas d'une fixation telle qu'illustrée comprend une arête longitudinale (18) qui sert avantageusement d'appui pour la plaque (9) dans le cas d'une fixation du type à plaque articulée (9). Ajoutons que, selon le premier mode de réalisation, l'arête longitudinale (18) comprend une surface d'appui centrale horizontale (18a) qui peut être prolongée latéralement de part et d'autre par une surface latérale longitudinale inclinée (18b, 18c), à savoir, une surface inclinée gauche (18b) et une surface inclinée droite (18c). Notons que les deux surfaces inclinées (18b, 18c) sont convergentes vers le haut pour former un angle qui peut être compris entre 10 et 170°,

Comme nous l'avons dit précédemment, la plaque (9) est articulée autour de l'axe transversal (XX') de façon à pouvoir pivoter vers le haut selon F1 par levée du talon et pivoter vers le bas selon F2 par abaissement du talon comme le montre la figure 3.

Selon le premier mode de réalisation de la raquette à neige de l'invention, entre la plaque (9) et la raquette proprement dite (1) et plus particulièrement son tamis et notamment dans le cas illustré à titre d'exemple, son arête longitudinale (18), il est prévu des moyens d'amortissement (23). Les moyens d'amortissement (23) peuvent avantageusement être constitués par un élément d'amortissement en matériau plus ou moins mou réalisé, par exemple, en matériau plastique de type élastiquement déformable.

Selon le premier mode de réalisation, l'élément d'amortissement (23) est solidaire de la plaque articulée (9), comme le montrent les figures 3, 4 et 5. Il est avantageusement situé sous l'extrémité arrière (9a) de ladite plaque. L'élément d'amortissement (23) est disposé de manière fixe sous la plaque (9) ; il peut être collé, soudé ou fixé par tout autre moyen équivalent à ladite plaque.

Selon le mode de réalisation préféré, l'élément d'amortissement (23) est de forme parallélépipédique et possède une largeur (L1) identique à la largeur (D1) de la plaque (9), de manière à éviter tout choc entre ladite plaque et la zone centrale (20) du tamis (4). L'épaisseur de l'élément d'amortissement est avantageusement fonction du type de matériau élastique que l'on veut utiliser ainsi que du type d'utilisation (sportive ou promenade) et du type d'utilisateur auquel la raquette à neige est destinée. Par ailleurs, sa longueur peut également être choisie en fonction des critères précédents.

Selon un deuxième mode de réalisation illustré figures 6, 7 ou 8, l'élément d'amortissement (23) est solidaire de la zone centrale (20) du tamis (4) et est disposé de manière fixe sur la surface d'appui centrale horizontale (18a) de l'arête (18) du tamis. Ledit élément d'amortissement (23) est de forme parallélépipédique, sa largeur étant avantageusement égale à la largeur de la surface d'appui (18a). Il va de soi que l'élément d'amortissement pourrait posséder une forme quelconque différente, sans pour autant sortir du champ de protection de l'invention.

Selon une variante de ce deuxième mode de réalisation illustrée figure 9, la surface d'appui (18a) et l'élément d'amortissement sont de largeur identique (L2) supérieure à la largeur (D2) de la plaque (9), l'élément d'amortissement (23) possédant sur sa face supérieure (19) une gorge longitudinale (21) de largeur (L3) identique à la largeur (D2) dans laquelle est destinée à venir se positionner la plaque (9). Il va de soi que ce type de variante pourrait également être mise en oeuvre sur le premier mode de réalisation, la gorge étant alors située sur la face inférieure de l'élément d'amortissement et possédant des parois latérales inclinées destinées à coopérer avec les surfaces latérales inclinées (18b, 18c) de l'arête (18).

Selon un troisième mode de réalisation de la raquette à neige selon l'invention, la fixation (5) est du type à plaque articulée (9) et comporte des moyens de retenue arrières (11) disposés coulissants de manière réglable longitudinalement. Lesdits moyens de retenue arrières peuvent être constitués, par exemple, par une talonnière réglable (25) ou par un étrier dont le coulissement peut être obtenu de manière connue en soi grâce à une lumière longitudinale de la plaque, par exemple, ou tout autre système équivalent afin de s'adapter à des chaussures de taille différente, des chaussures de petite taille tel qu'illustré figure 10 ou des chaussures de grande taille comme le montre la figure 11.

Selon ce troisième mode de réalisation, l'élément d'amortissement (23) est solidaire des moyens de retenue arrières (11) de manière à pouvoir coulisser avec ceux-ci longitudinalement sous la plaque. De ce fait, l'élément d'amortissement (23) se trouve situé sous la plaque (9) à l'aplomb des moyens de retenue arrières (11) et donc du talon (14) de la chaussure de l'utilisateur quelle que soit la taille de la chaussure et donc la position longitudinale desdits moyens de retenue. Ainsi, l'élément d'amortissement (23) est situé sous le talon de l'utilisateur à l'endroit exacte où la force est la plus forte lorsque la raquette est en position d'appui (A), comme l'illustre les figures 10 et 11.

Selon un quatrième mode de réalisation, la fixation (5) est du type à enveloppe caoutchouc (22) et ne comporte pas de plaque articulée (9), la chaussure de l'utilisateur venant directement en appui sur la surface d'appui horizontale (18a) du tamis (4). L'élément d'amortissement (23) est alors situé sur ladite surface d'appui à l'aplomb de la semelle de la chaussure comme le montre les figures 12 et 13. Notons que, selon ce mode de réalisation, afin de pouvoir adapter la raquette à neige aux caractéristiques morphologiques de l'utilisateur, l'élément d'amortissement (23) peut être disposé de manière réglable longitudinalement grâce à des moyens de positionnement non représentés. Ainsi, selon un mode d'exécution de ce quatrième mode de réalisation, les moyens d'amortissement peuvent être clipsés sur l'arête longitudinale (18) dans une position longitudinale choisie par l'utilisateur, Il va de soi que les moyens de positionnement pourraient être obtenus par d'autres systèmes équivalents, sans pour autant sortir du champ de protection de l'invention. De même, lesdits moyens de positionnement longitudinal pourraient être utilisés dans les modes de réalisation précédemment décrits pour permettre de positionner longitudinalement l'élément d'amortissement (23) sous la plaque (9) ou sur la surface d'appui (18a).

Par ailleurs, l'élément d'amortissement (23) peut être de forme quelconque, parallélépipédique, tel que décrit précédemment, hémisphérique comme le montre la figure 14 ou en forme de coin tel qu'illustré figure 15 par exemple. Il peut être constitué de plusieurs matériaux d'amortissement différents afin d'obtenir un amortissement variable. Notons également que les moyens d'amortissement peuvent comporter plusieurs éléments d'amortissement disposés en vis-à-vis et ayant des formes complémentaires de manière à coopérer dans la position d'appui (A), ou disposés à plusieurs endroits de la plaque ou du tamis.

Selon une variante non représentée des différents modes de réalisation précédents, les moyens d'amortissement sont montés sur la raquette à neige de manière amovible grâce à des moyens d'assemblage amovibles. Ainsi, l'utilisateur pourra choisir parmi plusieurs éléments d'amortissement différents à sa disposition celui dont les caractéristiques sont les plus appropriées à l'usage qu'il veut effectuer de la raquette à neige. Selon cette variante, les éléments d'amortissement peuvent avoir des formes différentes, être constitués dans des matériaux dont la capacité d'amortissement est différente. Ils peuvent également posséder des épaisseurs ou hauteurs différentes, de manière à permettre, par exemple, d'obtenir une position d'appui surélevée par rapport à la position d'appui classique sans élément d'amortissement. Notons que, selon cette variante, les éléments d'amortissement sont munis de moyens d'identification tels qu'un code couleur, par exemple, permettant d'identifier aisément leurs caractéristiques.

Les moyens de fixation des éléments d'amortissement peuvent être réalisés par un système de clipsage, par exemple, ou par un système de vis montée sur l'élément d'amortissement coopérant avec des trous filetés correspondants, disposés longitudinalement régulièrement sur l'arête ou sous la plaque.

## Revendications

1. Raquette à neige (1) ayant la forme d'une plaque comprenant un ensemble de parois constituant le tamis (4), destinée à s'appuyer sur la neige et à supporter la chaussure (6) de l'utilisateur grâce à des moyens de fixation (5), les moyens de fixation (5) comportent une plaque articulée (9) sur laquelle sont disposés des moyens de retenue avant (10) et des moyens de retenue arrières (11) pour la chaussure, **caractérisée en ce qu'**elle comprend des moyens d'amortissement (23) disposés entre le tamis (4) et la plaque articulée (9), cesdits moyens étant solidaires du tamis (4) ou de la plaque (9).

2. Raquette à neige (1) selon la revendication 1, **caractérisée en ce que** les moyens d'amortissement (23) sont constitués par au moins un élément d'amortissement en matériau élastiquement déformable.

3. Raquette à neige (1) selon la revendication 2, **caractérisée en ce que** les moyens de retenue arrières (11) sont disposés coulissants longitudinalement sur la plaque articulée (9) de manière réglable, ledit élément d'amortissement (23) étant solidaire des moyens de retenue arrières (11) de manière à coulisser sous la plaque articulée (9).

4. Raquette à neige (1) selon l'une quelconque des revendications 1 ou 2, **caractérisée en ce que** le tamis (4) comporte une arête longitudinale (18) munie d'une surface d'appui centrale horizontale (18a) sur laquelle vient en appui la plaque articulée (9), l'élément d'amortissement étant disposé sur ladite surface d'appui (18a).

5. Raquette à neige (1) selon l'une quelconque des revendications 1 à 4, **caractérisée en ce qu'**elle comporte des moyens de positionnement destinés à permettre le positionnement longitudinal de l'élément d'amortissement (23) disposé sur le tamis (4) ou sur un élément de fixation (9,10,11) des moyens de fixation.

6. Raquette à neige (1) selon l'une quelconque des revendications précédentes, **caractérisée en ce que** les moyens d'amortissement (23) sont disposés de manière amovible sur le tamis (4) ou sur la plaque articulée (9).

## Claims

1. Snowshoe (1) having the form of a plate, comprising a set of walls constituting the deck (4), intended to bear on the snow and to support the foot (6) of the user by virtue of fixing means (5), the fixing means (5) comprising a hinged plate (9) on which front holding means (10) and rear holding means (11) for the foot are disposed, **characterised in that** it comprises damping means (23) disposed between the deck (4) and the hinged plate (9), these said means being fixed to the deck (4) or to the plate (9).

2. Snowshoe (1) according to Claim 1, **characterised in that** the damping means (25) consist of at least one damping element made from elastically deformable material.

3. Snowshoe (1) according to Claim 2, **characterised in that** the rear holding means (11) are disposed so as to slide longitudinally on the hinged plate (9) in an adjustable manner, the said damping element (23) being fixed to the rear holding means (11) so as to slide on the hinged plate (9).

4. Snowshoe (1) according to either one of Claims 1 or 2, **characterised in that** the deck (4) comprises a longitudinal ridge (18) provided with a horizontal central support surface (18a) on which the hinged plate (9) comes to bear, the damping element being disposed on the said support surface (18a).

5. Snowshoe (1) according to any one of Claims 1 to 4, **characterised in that** it comprises positioning means intended to allow the horizontal positioning of the damping element (23) disposed on the deck (4) or on a fixing element (9, 10, 11) of the fixing means.

6. Snowshoe (1) according to any one of the preceding claims, **characterised in that** the damping means (23) are removably disposed on the deck (4) or on the hinged plate (9).

## Patentansprüche

1. Schneeschuh (1) in Form einer Platte umfassend einen Satz Wände, die die Siebplatte (4) bilden, zur Auflage auf dem Schnee und zum Tragen des mit Befestigungsmitteln (5) daran befestigten Schuhs (6) des Benutzers, wobei die Befestigungsmittel (5) eine Gelenkplatte (9) aufweisen, auf der vordere Haltemittel (10) und hintere Haltemittel (11) für den Schuh angeordnet sind, **dadurch gekennzeichnet, dass** er Dämpfungsmittel (23) umfasst, die zwischen der Siebplatte (4) und der Gelenkplatte (9) angeordnet sind, wobei diese Mittel mit der Siebplatte (4) oder der Platte (9) fest verbunden sind.

2. Schneeschuh (1) nach Anspruch 1, **dadurch gekennzeichnet, dass** die Dämpfungsmittel (23) aus mindestens einem aus einem elastisch verformbaren Material hergestellten Dämpfungselement bestehen.

3. Schneeschuh (1) nach Anspruch 2, **dadurch gekennzeichnet, dass** die hinteren Haltemittel (11) längsverschieblich und verstellbar auf der Gelenkplatte (9) angeordnet sind, wobei das Dämpfungselement (23) mit den hinteren Haltemitteln (11) derart fest verbunden ist, dass es unter der Gelenkplatte (9) verschieblich gelagert ist.

4. Schneeschuh (1) nach einem der Ansprüche 1 oder 2, **dadurch gekennzeichnet, dass** die Siebplatte (4) eine Längskante (18) aufweist, welche mit einer horizontalen mittleren Stützfläche (18a) versehen ist, auf die sich die Gelenkplatte (9) abstützt, wobei das Dämpfungselement auf dieser Stützfläche (18a) angeordnet ist.

5. Schneeschuh (1) nach einem der Ansprüche 1 bis 4, **dadurch gekennzeichnet, dass** er Positionierungsmittel zur Längspositionierung des auf der Siebplatte (4) oder auf einem Befestigungselement (9, 10, 11) der Befestigungsmittel angeordneten Dämpfungselements (23) aufweist.

6. Schneeschuh (1) nach einem der vorstehenden Ansprüche, **dadurch gekennzeichnet, dass** die Dämpfungsmittel (23) lösbar auf der Siebplatte (4) oder auf der Gelenkplatte (9) angeordnet sind.
